# EUROPÄISCHE PATENTSCHRIFT

(11) **EP 1 029 154 B1**
(45) Veröffentlichungstag und Bekanntmachung des Hinweises auf die Patenterteilung: **02.04.2003**
(21) Anmeldenummer: 98961038.1
(22) Anmeldetag: 21.10.1998
(51) Int. Cl.: F01D 25/14, F01D 25/26

(54) **TURBINENGEHÄUSE SOWIE VERFAHREN ZU DESSEN HERSTELLUNG**
TURBINE HOUSING AND METHOD FOR PRODUCING THE SAME
CARTER DE TURBINE ET SON PROCEDE DE PRODUCTION

(30) Priorität: 03.11.1997 DE 19748540; 30.04.1998 DE 19819508
(43) Veröffentlichungstag der Anmeldung: 23.08.2000
(73) Patentinhaber: SIEMENS AKTIENGESELLSCHAFT, 80333 München (DE)
(72) Erfinder: HAJE, Detlef, D-46236 Bottrop (DE); FELDMÜLLER, Andreas, D-44789 Bochum (DE)
(86) Internationale Anmeldenummer: DE9803122
(87) Internationale Veröffentlichungsnummer: WO99023359

(56) Entgegenhaltungen:
- EP-A- 0 374 603
- DE-A- 3 712 830
- DE-A- 19 535 227
- GB-A- 1 178 609
- US-A- 3 949 552
- US-A- 4 762 462

## Beschreibung

Die Erfindung bezieht sich auf ein Turbinengehäuse mit einer mehrlagigen Gehäusewand, die zwischen einer einen Druckraum abdichtenden Innenlage und einer krafttragenden Außenlage eine druckfeste Zwischenlage zur Wärmeisolierung aufweist. Sie bezieht sich weiter auf ein Verfahren zur Herstellung eines derartigen Gehäuses. Unter Turbinengehäuse wird hierbei insbesondere das Außengehäuse einer Hochdruck-Dampfturbine verstanden.

In einer als Kraftmaschine arbeitenden Turbine wird die potentielle Energie eines strömenden Arbeitsmittels, wie z.B. Gas oder Dampf, in mechanische Arbeit umgewandelt. Dazu umfaßt die Turbine als wesentliche Elemente ein Laufrad und ein feststehendes Leitrad. So wird in einer Dampfturbine als Strömungsmedium dienender Dampf bis zur Kondensation arbeitsleistend entspannt. Die konstruktive Ausgestaltung der Dampfturbine wird dabei insbesondere von den Dampfzuständen, d.h. dem Dampfdruck und der Dampftemperatur, bestimmt.

Aus dem Wunsch nach einem möglichst hohen Wirkungsgrad einer Dampfturbine resultiert das Bestreben nach besonders hohen Dampfzuständen. Eine Erhöhung des Frischdampfdrucks, z. B. auf 300bar, und der Frischdampftemperatur, z. B. auf 600°C, erfordert bei einer Hochdruckturbine eine der Temperatureinwirkung entsprechende Werkstoffwahl und eine der Beanspruchung aufgrund des bei hoher Temperatur herrschenden Innendrucks entsprechende Wanddicke des Turbinengehäuses. Zu beachten ist dabei, dass die zulässigen Spannungen mit zunehmender Bauteiltemperatur deutlich abnehmen. Zur Aufnahme der Druckkräfte durch das Turbinengehäuse wäre somit eine entsprechend größere Wandstärke erforderlich.

Die für hohe Dampfzustände erforderlichen Gehäuseteile aus temperaturbeständigen Werkstoffen mit großer Wanddicke bewirken angesichts der hohen Kosten für derartige Werkstoffe erhebliche Materialkosten. Einer Zunahme der Wandstärke steht jedoch auch der Aspekt der Herstellbarkeit entgegen, insbesondere der Gießbarkeit der Legierungen bei den notwendigen Wandstärken. Weitere zu berücksichtigende Aspekte sind das Betriebsverhalten der Turbine hinsichtlich der vom Anwärmund Abkühlverhalten der Gehäuseteile beeinflußten An- und Abfahrzeiten sowie die Handhabung aufgrund der mit der Wandstärke zunehmenden Masse. Ferner ist zu berücksichtigen, dass beim Turbinengehäuse die Wandstärke nicht nur mit steigendem Druck zunimmt, sondern dass auch mit zunehmender Temperatur die Festigkeit der üblichen Werkstoffe abnimmt.

Zur Wärmeisolation eines Außengehäuses einer Hochdruckturbine ist es aus der DE 195 35 227 A1 bekannt, an der Innenseite des Außengehäuses eine Isolationsschicht anzuordnen, die innenseitig mit einer Verkleidung versehen ist. Bei dieser mehrlagig ausgebildeten Gehäusewand ist als Isolationsschicht eine gießbare Keramik oder ein gießbarer Feuerleichtbeton vorgesehen. Nachteilig bei dieser Ausführung ist jedoch, dass die ausgehärtete Isolationsschicht infolge betriebsbedingter Wärmespannungen zur Bruchbildung neigt. Dies kann in unerwünschter Weise zur Bildung von Rissen in den benachbarten Lagen, insbesondere in der Außenlage, führen.

Aus der AT-PS 381 367 ist darüber hinaus bekannt, im Dampfraum einer Dampfturbine einen metallischen Isolationskörper, insbesondere in Form von Metallfasern, vorzusehen. Da der im Dampfraum vorgesehene Isolierkörper mit dem als isolierendes Medium dienenden Dampf direkt in Kontakt gelangt, müssen die Metallteile einerseits genügend groß sein, um nicht vom Dampfstrom mit der Folge einer Zerstörung der Turbine mitgerissen zu werden. Andererseits ist eine genügend lockere Schüttung der Metallteile erforderlich, damit der Dampf den Isolationskörper zumindest annähernd ungehindert durchströmen kann. Eine ausreichende Wärmeisolation und Druckfestigkeit wird mit einem derartigen metallischen Isolationskörper nicht erzielt.

Der Erfindung liegt daher die Aufgabe zugrunde, ein mehrlagiges Turbinengehäuse für eine Hochdruckturbine anzugeben, das durch Einsatz einer besonders geeigneten, druckfesten Zwischenschicht zur Wärmeisolation eine Realisierung auch hoher Dampfzustände, d.h. eines hohen Drucks und einer hohen Temperatur, des Strömungsmediums ermöglicht. Des Weiteren soll ein besonders geeignetes Verfahren zur Herstellung eines mehrwandigen Turbinengehäuses für eine Hochdruckturbine angegeben werden.

Bezüglich des. Turbinengehäuses wird die Aufgabe erfindungsgemäß gelöst durch die Merkmale des Anspruchs 1. Dazu weist das Turbinengehäuse eine dreilagige Gehäusewand mit einer druckfesten und wärmeisolierenden Zwischenlage aus einem nichtmetallischen Schüttgut auf, das zwischen einer den Druckraum abdichtenden Innenlage und einer krafttragenden Außenlage vorgesehen ist.

Besonders zweckmäßig ist dabei die Verwendung von Sand als Schüttgut für die Zwischenlage. Die Zwischenlage erfüllt dann in besonders vorteilhafter Weise die Funktion einer wärmeisolierenden Schicht, über deren Dicke oder radialer Ausdehnung ein Abbau der Temperatur (Temperaturgradient) erfolgt. Die Zwischenlage nimmt die Druckkräfte der Innenlage auf und leitet diese weiter. Sie ist daher sowohl druckbeständig als auch temperaturbeständig, hat jedoch keine dichtende Funktion. Dabei ist eine möglichst geringe Wärmeleitfähigkeit von Vorteil, da diese die Stärke der Isolationsschicht und den Wärmestrom bestimmt. Wesentlich dabei ist, dass bei Verwendung von Sand als Zwischenlage dieser im Gegensatz zu einem massiven Werkstoff, wie beispielsweise einem metallischen Werkstoff, eine relativ gute Wärmeisolation erreicht und sich bezüglich der erforderlichen Form besonders gut an die Gegebenheiten anpasst.

Gegenüber einem im ausgehärteten Zustand starren keramischen Werkstoff oder einem gießbaren Feuerleichtbeton sowie gegenüber einer Mauerung ist bei Verwendung von Sand als Isolationsschicht die Gefahr eines Anrisses in den benachbarten Lagen vermieden, da in der Zwischenlage keine Spannungskonzentrationen mit einem plötzlich auftretenden Bruch der Isolationsschicht auftreten können.

Die dem Strömungsmedium zugewandte und diesem direkt ausgesetzte Innenlage der Gehäusewand erfüllt lediglich die Funktion der Abdichtung des Druckraums und trennt das Medium von den weiteren Lagen. Dazu ist eine im Verhältnis zur gesamten Dicke der Wandung geringe Wandstärke erforderlich, da diese Innenlage sich an den äußeren Lagen abstützt und den bestehenden Innendruck nur an diese übertragen muß. Die Innenlage besteht vorzugsweise aus einem temperaturbeständigen und dehnfähigen Material, da diese den mechanisch und thermisch bedingten Dehnungen der anderen Lagen folgen muß. Als Werkstoff für die Innenlage wird daher zweckmäßigerweise hochwarmfester Chrom-Stahl oder Stahlguß, vorzugsweise 10%-Chrom-Stahl mit einem ferritisch/bainitischen Mischgefüge, verwendet.

Die Außenlage dient zur Aufnahme der durch die Isolierschicht der Zwischenlage weitergeleiteten Pressungen infolge des Medium-Drucks und trägt die durch den Innendruck im Turbinengehäuse erzeugten Kräfte. Die Außenlage bringt somit die Gegenkraft zur Druckkraft des Mediums auf. Als Werkstoff für die Außenlage wird ebenfalls zweckmäßigerweise ein ferritisch/bainitisches Mischgefüge verwendet. Da die tragende Außenlage aufgrund der innenliegenden Wärmeisolationsschicht in Form der geschütteten Zwischenlage eine deutlich unterhalb der Mediums-Temperatur liegende Temperatur aufweist, kann hier jedoch ein kostengünstiger Werkstoff (GGG oder GS) mit vergleichsweise geringer oder niedriger Temperaturbeständigkeit verwendet werden. Gleichzeitig kann eine geringe Wandstärke realisiert werden, da bei geringer Temperatur eine vergleichsweise hohe ertragbare Spannung vorliegt. Somit werden erhebliche Einsparungen hinsichtlich der entstehenden Materialkosten erzielt.

Bei einer aus zwei Teillagen zusammengesetzten Außenlage weisen diese vorzugsweise unterschiedliche thermische Ausdehnungskoeffizienten auf. Durch Verwendung einer geeigneten Materialpaarung in der Art eines "Bimetalls" können die Eigenschaften der Außenlage variiert werden, z.B. hinsichtlich deren Temperaturausdehnung und der Nachgiebigkeit gegenüber dem Innendruck des Turbinengehäuses. Dadurch können die Beanspruchungen der Innenlage aufgrund von Temperaturdehnungen und des Innendrucks reduziert werden. Auch ist eine besonders flexible Anpassung der Steifigkeit und Wärmedehnung unter Berücksichtigung einer besonders geringen Beanspruchung der Innenlage an den jeweiligen Anwendungsfall möglich.

Alternativ kann die äußere der beiden Teillagen auch aus Blechlagen aufgebaut oder gewickelt sein, wobei dann die relativ dünnwandige innere Teillage lediglich zur Trennung der Zwischenlage von der Wicklungslage dient. Bei dem gewickelten Aufbau wird vorzugsweise ein mit Kohlefasern verstärkter Werkstoff verwendet. Insgesamt kann das Werkstoffkonzept an die jeweilige, durch den Druck und die Temperatur des Mediums bestimmte Anwendung angepaßt werden.

Durch eine geeignete Wahl der Isolationsstärke der Zwischenlage und durch eine Kühlung der Außenlage kann deren Temperatur gezielt derart eingestellt werden, dass einerseits geringe Wärmeverluste auftreten, und dass andererseits die Funktion des krafttragenden Elements sichergestellt ist. Durch zusätzliche Kühlung der Zwischenlage kann dieser Effekt noch verstärkt werden. Die Außenlage kann wiederum von einer Wärmeisolation umgeben sein, die dann eine im Vergleich zu bisherigen Isolationen geringe Isolationswirkung aufweisen muß.

Bezüglich des Verfahrens wird die genannte Aufgabe gelöst durch die Merkmale des Anspruchs 15.

Vorteilhafte Weiterbildungen sind Gegenstand der auf diesen rückbezogenen Unteransprüche.

Gemäß dieser Lösung wird das die Zwischenlage bildende Isolationsmaterial in einen im vorgefertigten Wandbauteil der Gehäusewand gebildeten Zwischenraum eingebracht und verdichtet. Das Wandbauteil kann dabei bereits einteilig oder zweiteilig aus der Außenlage und aus der Innenlage aufgebaut sein. Beim zweiteiligen Aufbau wird das die Zwischenlage bildende Isolations- oder Füllmaterial während des Zusammenfügens der Außen- und Innenlage in den Zwischenraum eingebracht. Die Außen- und Innenlage kann dann wiederum gegossen oder aus einem Blechmaterial geformt sein.

Die mit der Erfindung erzielten Vorteile bestehen insbesondere darin, dass durch das Einsetzen einer wärmeisolierenden Zwischenlage in Form eines nichtmetallischen, anorganischen Schüttgutes, vorzugsweise Sand, zwischen eine vergleichsweise dünnwandige Innenlage und eine entsprechend dünnwandige Außenlage eines mehrlagigen Turbinengehäuses einerseits eine Rißbildung in den Lagen infolge von Wärmedehnungen vermieden ist. Bei Verwendung von Sand als Zwischenlage werden gleichzeitig die Aufgaben einer Wärmeisolierung und einer mechanischen Druckfestigkeit besonders zuverlässig erfüllt, wobei der Sand durch Wärmespannungen hervorgerufenen Gehäusebiegungen im Vergleich zu einer erstarrten Zwischen- oder Isolierschicht besonders gut folgen kann. Dies führt zu einem besonders vorteilhaften Verhalten des aus der Außenlage und der Innenlage sowie der Zwischenlage gebildeten Verbundes der Gehäusewand. Andererseits kann die zur Kraftaufbringung dienende Außenlage auf besonders geringem Temperaturniveau gehalten werden und somit deren Funktion zuverlässig erfüllen. Dies führt zu einem besonders vorteilhaften Verhalten des aus der Außenlage und der Innenlage sowie der Zwischenlage gebildeten Verbundes der Gehäusewand.

Durch die Trennung der Gehäusewand des Außengehäuses einer Hochdruckturbine in einzelne Lagen mit besonderen Funktionen wird im Vergleich zu einem entsprechend dickwandigen Gehäuse eine erhebliche Material- und damit Kostenreduzierung erzielt. Dabei kann jede Wandlage materialsparend ausgelegt und bezüglich deren Funktion optimiert werden. Zur Aufrechterhaltung eines Mindestdrucks auf das Schüttgut sind vorteilhafterweise die Innenlage und die Außenlage gewissermaßen vorgespannt, so dass das Schüttgut in verdichtetem Zustand zwischen der Außenlage und der Innenlage vorliegt.

Während die Innenlage vorzugsweise einteilig ist, kann die Außenlage einteilig oder aus Teillagen zusammengesetzt sein, die dann vorzugsweise einen unterschiedlichen Wärmeausdehnungskoeffizienten aufweisen. Dadurch werden die von der Innenlage aufzunehmenden Dehnungen reduziert, so dass diese den durch das Dehnungsverhalten der Verbundpartner aufgeprägten Verformungen unter Vermeidung der Gefahr eines Anrisses besonders zuverlässig folgen kann. Durch eine Kühlung der Außenlage wird eine weitere Reduzierung deren Temperaturniveaus erzielt.

Das derart aufgebaute Turbinengehäuse erfüllt daher auch bei sehr hohen Temperaturen und betriebsbedingten Temperaturänderungen sowie bei hohen Dampfdrücken - und damit bei hohen Dampfzuständen - zuverlässig die Funktion der Abdichtung des eingeschlossenen Mediums einerseits und der Erzeugung einer Gegenkraft zur Druckkraft des umschlossenen Mediums andererseits.

Ausführungsbeispiele der Erfindung werden anhand einer Zeichnung näher erläutert. Darin zeigen:
- FIG 1: in Seitenansicht einen Längsschnitt durch eine Hochdruck-Dampfturbine mit einem Innengehäuse und mit einem Außengehäuse,
- FIG 2 bis 4: einen Ausschnitt II, III bzw. IV des Außengehäuses gemäß FIG 1 mit alternativen Varianten einer mehrlagigen Gehäusewand,
- FIG 5: 10 in perspektivischer, teilweise aufgeschnittener Darstellung einen mehrlagigen Gehäuseabschnitt in einer Gußform mit mehreren Kernen,
- FIG 6: im Längsschnitt einen Ausschnitt VI aus FIG 5 mit einer zusätzlichen Kernlagerung,
- FIG 7 bis 9: im Längsschnitt Gußformen zur stufenweisen Herstellung eines mehrlagigen Gehäuseabschnitts, sowie
- FIG 10 und 11: die Einbringung einer Zwischenlage in einen doppelwandigen, ein- bzw. mehrteiligen Gehäusewandabschnitt im Längsschnitt.

Einander entsprechende Teile sind in allen Figuren mit den gleichen Bezugszeichen versehen.

Die Hochdruck-Dampfturbine oder Hochdruckturbine 1 gemäß FIG 1 umfaßt eine Turbinenwelle 2 mit daran befestigten Laufschaufeln 4 und ein Leitschaufeln 6 tragendes Innengehäuse 8 sowie ein dieses umgebendes Außengehäuse oder Druckgehäuse 10. Über eine Einströmöffnung 12 in die Hochdruckturbine 1 einströmender Frischdampf D wird entlang der Leit- und Laufschaufeln 4, 6 geführt und dabei arbeitsleistend entspannt, wodurch die Turbinenwelle 2 in eine Rotationsbewegung versetzt wird. Der entspannte Dampf D' verläßt die Hochdruckturbine über eine Abströmöffnung 14, beispielsweise zu einer (nicht dargestellten) Mitteldruck-Teilturbine. Ein zwischen dem Innengehäuse 8 und dem Druckgehäuse 10 gebildeter Druckraum 18 wird im Ausführungsbeispiel mit dem Frischdampf D - mit einer Dampftemperatur T von z. B. 600°C bei einem Dampfdruck p von z. B. 300bar - beaufschlagt.

FIG 2 zeigt den mehrlagigen Aufbau der Gehäusewand 16 des Außen- oder Druckgehäuses 10 der Hochdruckturbine 1 in einer ersten Variante. Die Gehäusewand 16 umfaßt eine dem Frischdampf D unmittelbar ausgesetzte Innenlage 20. Diese ist temperaturbeständig und besteht beispielsweise aus hochwarmfestem Stahl. Die Innenlage 20 dient der Abdichtung des zwischen dem Innengehäuse 8 und dem Druckgehäuse 10 der Hochdruck-Dampfturbine gebildeten Druckraums 18 und trennt den Dampf D von den nachfolgenden Lagen der Gehäusewand 16. Die Lagendicke dI der Innenlage 20, d.h. deren Ausdehnung in Radialrichtung R, ist im Vergleich zur Gesamtdicke d der Gehäusewand 16 gering. Da die Innenlage 20 den auf diese wirkenden Druck p des Dampfes D, d. h. dessen Druckkraft Fₚ, an die weiteren Lagen weiterleitet, muß der verwendete Werkstoff lediglich eine möglichst hohe Dehnfähigkeit und hohe Temperaturbeständigkeit aufweisen.

An die Innenlage 20 schließt sich zur Wärmeisolierung eine Zwischenlage 22 an, die in Form eines Schüttgutes ausgeführt ist. Dazu wird als Schüttgut zweckmäßigerweise Sand S verwendet. Dadurch ist die Zwischenlage 22 druckbeständig oder druckfest, so dass eine inkompressible Isolationsschicht gebildet ist. Über deren Lagendicke dZ erfolgt einerseits ein Abbau der Temperatur T, wie dies anhand des in der FIG 2 linken Temperaturdiagramms entlang der Ausdehnung in Radialrichtung R der Gehäusewand 16 veranschaulicht ist. Die Zwischenlage 22 dient andererseits zur Aufnahme und Weiterleitung der auf die Innenlage 20 wirkenden Druckkraft Fₚ des Dampfes D an eine Außenlage 24.

Die Außenlage 24 besteht - ebenso wie die Innenlage 20 - vorzugsweise aus ferritischem/bainitischem Stahl, z.B. aus Chrom-Stahl. Die Außenlage 24 bildet das krafttragende Element des Gesamtverbundes der Gehäusewand 16 und nimmt die durch die Zwischenlage 22 weitergeleiteten Pressungen infolge des Dampfdrucks p im Druckraum 18 auf. Sie trägt somit die durch den Innendruck zwischen dem Innengehäuse 8 und dem Druck- oder Außengehäuse 10 erzeugte Druckkraft Fₚ. Die von der Außenlage 24 zu beherrschende Temperatur ist - wie in dem in FIG 2 linken Diagramm veranschaulicht - aufgrund des Temperaturgefälles in Radialrichtung R entlang der Zwischenlage 22 wesentlich niedriger als die Temperatur T des Dampfes D.

Der für die Außenlage 24 verwendete Werkstoff, z.B. Grauguß, kann eine im Vergleich zur Innenlage 20 geringe Temperaturbeständigkeit aufweisen. Dabei kann gleichzeitig ebenfalls eine im Vergleich zur Zwischenlage 22 geringe Wandstärke oder Lagendicke dA realisiert werden . Der prinzipielle Radialspannungsverlauf σ ist in dem in FIG 2 rechten Diagramm veranschaulicht.

Zur zusätzlichen Wärmeisolation kann eine Isolierschicht 26 zur Wärmeisolierung vorgesehen sein, die die Außenlage 24 und somit den gesamten Verbund der Gehäusewand 16 umschließt. Des weiteren kann zur Kühlung der Außenlage 24 diese mit einem Kühlkanalsystem 28 versehen sein, das von einem Kühlmittel K, beispielsweise bereits entspanntem Dampf D', beaufschlagt wird. Das Kühlkanalsystem 28 kann alternativ oder zusätzlich auch in der Zwischenlage 22 vorgesehen sein oder auf der Außenseite der Außenlage 24 liegen. Durch die Dicke dW und durch die zusätzliche Kühlung der Außenlage 24 und/oder der Zwischenlage 22 kann deren Temperatur gezielt derart eingestellt werden, dass einerseits geringe Wärmeverluste über die Gehäusewand 16 auftreten, und dass andererseits die krafttragende Funktion weiter verbessert ist.

FIG 3 zeigt eine weitere Variante mit einer aus zwei Teillagen 24a und 24b aufgebauten Außenlage 24. Die beiden Teillagen 24a und 24b bestehen aus Werkstoffen unterschiedlicher thermischer Ausdehnungskoeffizienten (Materialpaarung). Dadurch ist eine besonders flexible Anpassung an unterschiedliche Anwendungsfälle bei gleichzeitiger Minderung der Beanspruchung der Innenlage 20 und ausreichender Steifigkeit sowie hinreichender Wärmedehnung des gesamten Verbundes der Gehäusewand 16 möglich.

FIG 4 zeigt ferner eine Variante, bei der die Außenlage 24 wiederum aus einer ersten Teillage 24a' und einer zweiten Teillage 24b' ausgeführt ist. Dabei ist die äußere, erste Teillage 24a' gewickelt ausgeführt, wobei vorzugsweise ein mit Kohlefasern verstärkter Werkstoff verwendet wird. Die innere, zweite Teillage 24b' dient lediglich zur Trennung der Zwischenlage 22 und der gewickelten oder mit Zugelementlagen versehenen Teillage 24a' und kann daher entsprechend dünnwandig ausgeführt sein. Die Teillage 24a' kann auch aus Stahllagen (Blechlagen) gewickelt oder aufgebaut sein.

FIG 5 zeigt eine Gußform 100 mit einer Einfüllöffnung (Speiser) 102 und mit einer Aufstiegsöffnung (Steiger) 103 sowie mit einer Anzahl von Kernen 104a, 104b zum. Gießen der mehrlagigen zylindrischen Gehäusewand 16 und damit zur Herstellung des Außen- oder Druckgehäuses 10 der Dampfturbine 1. Die Gußform 100 bildet in Verbindung mit der dargestellten Anordnung der Kerne 104a, 104b ein rotationssymmetrisches und U-förmiges Hohlprofil 106 mit einem außenliegenden Hohlraum oder Hohlraumschenkel für die spätere Außenlage 24 und einem innenliegenden Hohlraumschenkel für die spätere Innenlage 20 der Gehäusewand 16.

Das mit einem Gußwerkstoff G auszufüllende Hohlraumprofil 106 wird mittels eines die Gehäusewand 16 repräsentierenden Modells in der verlorenen Gußform 100 aus feinkörnigem Formstoff F hergestellt. Dazu werden ein Unterkasten 100a und anschließend ein Oberkasten 100b als Formkästen der Gußform 100 auf das Modell aufgestampft. Dabei wird der mineralische Formstoff F, der mit Bindemitteln versehene mineralische Bestandteile enthält, verfestigt. Nachdem das Modell aus den Formkästen 100a, 100b ausgehoben worden ist, werden die Kerne 104a, 104b in die Gußform 100 eingelegt. Dabei können die Kerne 104a, 104b in Längs- und Umfangsrichtung mittels Kerneisen verstärkt sein. Nachdem die Gußform 100 durch Zusammensetzten der Formkästen 100a, 100b geschlossen worden ist, wird der Gußwerkstoff G über die Einfüllöffnung 102 in das Hohlprofil 106 eingefüllt, wobei in den Steiger 103 gelangter Gußwerkstoff G in das Hohlprofil 106 zurückfließen kann. Ein umlaufender Bund 107 am Kern 104b dient dabei zur Aufnahme von Kräften oder Momenten, die aufgrund des Kerngewichtes oder infolge eines Kernauftriebs beim Gießvorgang auftreten können.

Nach Erstarrung des Gußwerkstoffs G wird die Gußform 100 von der gegossenen Gehäusewand 16 abgenommen. Anschließend werden der den Gehäuseinnenraum 108 repräsentierende zentrale Kern 104a sowie teilweise der ringförmige Zwischenkern 104b entfernt. Der zwischen der Außenlage 24 und der Innenlage 20 der Gehäusewand 16 liegende Teil des Kerns 104b verbleibt als Zwischenlage 22 (FIG 6) im gegossenen Bauteil. Dieser entlang der gestrichelten Trennlinie 109 vom Kern 104b abgetrennte Teil ist somit vorteilhafterweise gleichzeitig Isolationsmaterial innerhalb der Gehäusewand 16. Dadurch wird einerseits ein Herstellungsschritt bezüglich der Realisierung der Zwischenlagen 22 eingespart. Andererseits ist der entsprechende Teil des Kerns 104b als Zwischenlage 22 während des Erstarrungsvorgangs des Gußwerkstoffs G innerhalb des Hohlraumprofils 106 zwischen der Außenlage 24 und der Innenlage 20 der Gehäusewand 16 form- und kraftschlüssig eingebettet.

FIG 6 zeigt ausschnittsweise eine bevorzugte zusätzliche Kernlagerung im Scheitelbereich des Hohlprofils 106. Dabei sind mehrere, z. B. vier, über den Umfang verteilt angeordnete Zapfen 110 vorgesehen. Diese über einen Teil ihrer Länge in den Zwischenraum zwischen der Außenlage 24 und der Innenlage 20 ragenden Zapfen 110 liegen auf einem am Kern 104a vorgesehenen Bund 111 auf, z. B. in dort vorgesehenen Ausnehmungen. Die Zapfen 110 sind dabei vorzugsweise Bestandteil des Kerns 104b. Im Anschluß an den Gießvorgang werden die Zapfen 110 entfernt. In die entstehenden Öffnungen können dann entsprechende Gewinde zum Anschrauben eines Gehäusedekkels eingebracht werden, der anschließend dicht verschweißt wird.

Durch die Aufteilung der Gehäusewand 16, d. h. der Wandung des Druckgehäuses 10, in voneinander getrennte Funktionsträger kann jede Wandlage 20 bis 24 materialsparend ausgelegt und dabei bezüglich deren Funktion optimiert werden. Da sich die Innenlage 20 an der Zwischenlage 22 und über diese an der Außenlage 24 abstützt und den bestehenden Innendruck nur an diese übertragen muß, ist eine im Verhältnis zur gesamten Dicke der Wandung geringe Wandstärke der Innenlage 20 erforderlich. Als Gußwerkstoff wird vorzugsweise 9%- bis 11%-Chrom-Stahl, insbesondere 10%-Chrom-Stahl, mit einem ferritisch/bainitischen Mischgefüge, verwendet.

FIG 7 zeigt in vereinfachter Darstellung den oberhalb einer Symmetrielinie oder Rotationsachse 112 liegenden Teil einer Gußform 100', der - analog zu FIG 5 - einen oberen Formkasten 100b' repräsentiert. Der oberhalb der Rotationsachse 112 liegende Teil des wiederum den späteren Gehäuseinnenraum 108 ausfüllenden Kerns 104a begrenzt ein L-förmiges Hohlraumprofil 120, dessen Schenkel 120a und 120b in die wiederum aus feinkörnigem Formstoff F bestehende Gußform 100' modelliert worden sind. Bei dieser Variante wird zunächst die Innenlage 20 durch Ausfüllen des Hohlraums 120 mittels des Gußwerkstoffs G hergestellt.

Alternativ kann - wie FIG 8 zeigt - auf ähnliche Weise zunächst die Außenlage 24 hergestellt werden. Dabei unterscheidet sich die Gußform 100' von der Alternative gemäß FIG 7 im wesentlichen durch die radiale Ausdehnung des Kerns 104a, 104b. Dieser repräsentiert den späteren Gehäuseinnenraum 108 sowie den für die Innenlage 20 und die Zwischenlage 22 benötigten Raum. Ein zur Herstellung der Außenlage 24 bevorzugt vorgesehener Hohlraum 121 weist wiederum ein L-förmiges Profil mit einem kurzen Schenkel 121a und einem langen Schenkel 121b auf. Im Gegensatz zum für die Innenlage 20 vorgesehenen Hohlraum 120 ist der kurze Schenkel 121a auf der dem kurzen Schenkel 120a der Innenlage 20 gegenüberliegenden Seite angeordnet und auf die Rotationsachse 112 hin ausgerichtet.

FIG 9 zeigt die Herstellung der mehrlagigen Gehäusewand 16 im weiteren Herstellungsschritt, in dem zusammen mit dem den Gehäuseinnenraum 108 repräsentierenden Kern 104a entweder die gemäß der Alternative nach FIG 7 im ersten Herstellungsschritt vorgefertigte Innenlage 20 oder die gemäß der Alternative nach FIG 8 vorgefertigte Außenlage 24 in die entsprechende Gußform 100' eingelegt wird. Gleichzeitig wird der die Zwischenlage 22 repräsentierende Kern 104b in die zuvor entsprechend modellierte Gußform 100' eingelegt. Je nach Alternative wird dabei der Hohlraum 120 für die Innenlage 20 oder der Hohlraum 121 für die Außenlage 24 gebildet. Anschließend wird dieser Hohlraum 120 bzw. 121 ausgegossen. Auch bei der auf diese Weise hergestellten Gehäusewand 16 verbleibt der Kern 104b als Zwischenlage 22 im gegossenen Bauteil.

Anstelle des Einlegens eines separaten Kerns 104b kann das Isolationsmaterial auch in der erforderlichen Wandstärke und Formgebung auf die bereits vorgefertigte Lage 24, 20 aufgetragen werden. Dabei sollte das Isolationsmaterial derart aufgebracht und gegebenenfalls verstärkt werden, dass dieses den Anforderungen des weiteren Gießprozesses entspricht. Zur Verstärkung können beispielsweise Kerneisen verwendet werden. Die Formgebung des Isolationsmaterials kann auch durch spezielle Kernformen vorgenommen werden, in die die bereits hergestellte oder vorgefertigte Lage 24, 20 eingelegt und mit Isolationsmaterial umformt wird. Das auf diese Weise mit Isolationsmaterial umformte und in die Gußform 100' eingelegte Gußstück bildet dann praktisch wiederum einen Kern, der eine der Lagen 24, 20 der späteren Gehäusewand 10 bereits enthält und im Anschluß an den weiteren Gießvorgang im fertiggestellten Bauteil verbleibt.

Eine zuverlässige Verbindung der nacheinander hergestellten Gußteile oder Lagen 24, 20 an den Berührungsflächen der Schenkel 120a und 121b bzw. 120b und 121a erfolgt durch Formschluß, Kraftschluß, Stoffschluß oder durch eine Kombination dieser Schlußarten. Auch kann eine nachträgliche Verbindungsherstellung, beispielsweise durch Schweißung, erfolgen. Durch die Gießreihenfolge ist infolge Schrumpfung eine gewünschte Druckvorspannung des Isolationsmaterials zwischen den umschließenden Wandungsteilen oder Wandungslagen 24, 22 erreichbar. Dieser Effekt kann durch entsprechende gießtechnische Maßnahmen, beispielsweise durch gezieltes Kühlen, unterstützt werden.

Ein wesentlicher Vorteil der stufenweisen Herstellung der Gehäusewand 16 im Vergleich zur einstufigen Herstellung gemäß dem Ausführungsbeispiel nach FIG 5 liegt in der Kombinierbarkeit verschiedener Werkstoffe entsprechend den unterschiedlichen Anforderungen an die Innenlage 20 bzw. an die Außenlage 24. Ein weiterer Vorteil besteht in der vergleichsweise einfachen Gestaltung der jeweils bereitzustellenden Gußform 100'. Demgegenüber liegt der wesentliche Vorteil des Herstellungsverfahrens gemäß dem Ausführungsbeispiel nach FIG 5 in dem lediglich einzigen erforderlichen Gießschritt.

Bei einem alternativen Herstellungsverfahren nach den Figuren 10 und 11 wird zunächst ein U-förmiges Profilteil 106' als Gehäusewand 16 nach einem der sogenannten umformenden, fügenden oder trennenden bzw. abtragenden Fertigungsverfahren hergestellt. Auch kann bei der Variante gemäß FIG 10 zunächst wiederum eine zylindrische Gehäusewand 16 zur Herstellung des U-Profilteils 106' mit einem die Innenlage 20 und einem die Außenlage 24 repräsentierenden Schenkel gegossen werden. Anschließend wird der zwischen den Schenkel des U-Profilteils 106' verbleibende kreisringförmige Zwischenraum 122 zur Bildung der Zwischenlage 22 mit Sand S als Isolationsmaterial gefüllt und dieser verdichtet.

Bei einer Kombination von niedrigschmelzendem Werkstoff, z.B. GGG, für die Außenlage 24 und hochschmelzendem Werkstoff, z.B. Ferrit oder Austenit, für die Innenlage 20 eignet sich besonders - ebenso wie das anhand der Figuren 7 bis 9 beschriebene Herstellungsverfahren - das anhand der FIG 11 veranschaulichte Herstellungsverfahren. Hier werden die beiden Lagen 24 und 20 separat, z.B. in einem umformenden Fertigungsverfahren, hergestellt und anschließend miteinander zur Bildung des U-Profilteils 106' zusammengesetzt. Die dabei zusammengesetzten Profile der Außenlage 24 und der Innenlage 20 können verschiedenartig sein.

FIG 11 zeigt dabei eine mögliche Profilgebung, bei der die Außenlage 24 wiederum L-förmig ist, während die Innenlage 20 eine daran angepaßte Stufenkontur aufweist. Bei dieser Alternative wird das Isolationsmaterial in Form des Schüttgutes S während des Zusammenfügens der beiden Lagen 24 und 20 in den Zwischenraum 122 als Zwischenlage 22 eingebracht und anschließend verdichtet.

Mit dem als Füllstoff für die Zwischenlage 22 wiederum zweckmäßigerweise eingeschütteten Sand S wird im Gegensatz zu einem massiven Werkstoff, wie beispielsweise einem metallischen Werkstoff, eine relativ gute Wärmeisolation erreicht, wobei sich der Sand S bezüglich der erforderlichen Form besonders gut an die Gegebenheiten anpaßt. Somit ist vorteilhafterweise die Gefahr eines Bruches mit infolge einer dadurch hervorgerufenen Spannungskonzentration einem Anriß in den benachbarten Lagen 24, 20 vermieden. Der Sand S sollte in verdichtetem Zustand zwischen der Außenlage 24 und der Innenlage 20 vorliegen. Zur Aufrechterhaltung eines Mindestdrucks auf den Sand S sind die Innenlage 20 und die Außenlage 24 vorgespannt.

## Patentansprüche

1. Turbinengehäuse, insbesondere Außengehäuse (10) einer Hochdruckturbine, mit einer mehrlagigen Gehäusewand (16), die zwischen einer einen Druckraum (18) abdichtenden Innenlage (20) und einer krafttragenden Außenlage (24) eine druckfeste Zwischenlage (22) zur Wärmeisolierung aufweist,
**dadurch gekennzeichnet, dass** die Zwischenlage (22) ein nichtmetallisches Schüttgut (S), vorzugsweise Sand, ist.

2. Turbinengehäuse nach Anspruch 1,
**dadurch gekennzeichnet, dass** die Zwischenlage (22) im Vergleich zur Innenlage (20) und zur Außenlage (24) dicker ist.

3. Turbinengehäuse nach Anspruch 1 oder 2,
**dadurch gekennzeichnet, dass** die Innenlage (20) und/oder die Außenlage (24) aus warmfestem Metall, vorzugssweise aus 10%-Chrom-Stahl, besteht.

4. Turbinengehäuse nach einem der Ansprüche 1 bis 3,
**dadurch gekennzeichnet, dass** die Außenlage (24) aus mindestens zwei Teillagen (24a,24b) unterschiedlicher thermischer Ausdehnungseigenschaften aufgebaut ist.

5. Turbinengehäuse nach Anspruch 4,
**dadurch gekennzeichnet, dass** die äußere Teillage (24a') gewickelt ist.

6. Turbinengehäuse nach einem der Ansprüche 1 bis 5,
**dadurch gekennzeichnet, dass** eine die Außenlage (24) mindestens teilweise umschließende Isolierschicht (26) vorgesehen ist.

7. Turbinengehäuse nach einem der Ansprüche 1 bis 6,
**dadurch gekennzeichnet, dass** Mittel (28,K) zur Kühlung der Außenlage (24) und/oder der Zwischenlage (22) vorgesehen sind.

8. Verfahren zur Herstellung eines Turbinengehäuses mit einer mehrlagigen Gehäusewand (16) mit einer einen Gehäuseinnenraum (108) abdichtenden Innenlage (20) und mit einer druckfesten Zwischenlage (22) zur Wärmeisolierung sowie mit einer krafttragenden Außenlage (24),
**dadurch gekennzeichnet, dass** in einen Zwischenraum (122) eines U-förmigen Profilteils (106') ein Füllstoff als Zwischenlage (22) eingebracht wird, wobei als Füllstoff ein nichtmetallisches Schüttgut (S), vorzugsweise Sand, verwendet wird.

9. Verfahren nach Anspruch 15,
**dadurch gekennzeichnet, dass** das U-förmige Profilteil (106') mehrteilig ist, wobei während oder nach dem Zusammenfügen der Außenlage (24) und der Innenlage (20) der Füllstoff (E) als Zwischenlage (22) eingebracht wird.

10. Verfahren nach Anspruch 15 oder 16,
**dadurch gekennzeichnet, dass** die Außenlage (24) und/oder die Innenlage (20) aus warmfestem Metall, vorzugsweise aus 9%- bis 11%-Chrom-Stahl, gegossen wird.

## Claims

1. Turbine casing, in particular an outer casing (10) of a high-pressure turbine, having a multilayer casing wall (16) which has a pressure-tight, heat-insulating intermediate layer (22) between an inner layer (20), sealing off a pressure space (18), and a force-transmitting outer layer (24), **characterized in that** the intermediate layer (22) is a non-metallic bulk material (S), preferably sand.

2. Turbine casing according to Claim 1,
**characterized in that** the intermediate layer (22) is thicker compared with the inner layer (20) and the outer layer (24).

3. Turbine casing according to Claim 1 or 2,
**characterized in that** the inner layer (20) and/or the outer layer (24) is made of high-temperature metal, preferably 10% chromium steel.

4. Turbine casing according to one of Claims 1 to 3, **characterized in that** the outer layer (24) is composed of at least two sectional layers (24a, 24b) having different thermal expansion properties.

5. Turbine casing according to Claim 4,
**characterized in that** the outer sectional layer (24a') is wound.

6. Turbine casing according to one of Claims 1 to 5, **characterized in that** an insulating course (26) at least partly enclosing the outer layer (24) is provided.

7. Turbine casing according to one of Claims 1 to 6, **characterized in that** means (28, K) are provided for cooling the outer layer (24) and/or the intermediate layer (22).

8. Method of manufacturing a turbine casing having a multilayer casing wall (16) which has an inner layer (20) sealing off a casing interior space (108), a pressure-tight, heat-insulating intermediate layer (22), and a force-transmitting outer layer (24), **characterized in that** a filler is placed as intermediate layer (22) in an intermediate space (122) of a U-shaped profile part (106'), a non-metallic bulk material (S), preferably sand, being used as filler.

9. Method according to Claim 8, **characterized in that** the U-shaped profile part (106') is multi-piece, the filler (S) being placed as intermediate layer (22) during or after the joining of the outer layer (24) and the inner layer (20).

10. Method according to Claim 8 or 9, **characterized in that** the outer layer (24) and/or the inner layer (20) is cast from high-temperature metal, preferably 9% to 11% chromium steel.

## Revendications

1. Enveloppe de turbine, notamment enveloppe (10) extérieure d'une turbine haute pression, comprenant une paroi (16) d'enveloppe à plusieurs couches qui comprend, pour le calorifugeage, une couche (22) intermédiaire résistante à la pression, comprise entre une couche (20) intérieure rendant étanche une chambre (18) sous pression et une couche (24) extérieure supportant les forces,
**caractérisée en ce que** la couche (22) intermédiaire est un produit (S) en vrac non métallique, de préférence du sable.

2. Enveloppe de turbine suivant la revendication 1,
**caractérisée en ce que** la couche (22) intermédiaire est plus épaisse que la couche (20) intérieure et que la couche (24) extérieure.

3. Enveloppe de turbine suivant la revendication 1 ou 2,
**caractérisée en ce que** la couche (20) intérieure et/ou la couche (24) extérieure est en métal résistant à la chaleur, de préférence en acier à 10 % de chrome.

4. Enveloppe de turbine suivant l'une des revendications 1 à 3,
**caractérisée en ce que** la couche (24) extérieure est constituée d'au moins deux sous-couches (24a, 24b) ayant des propriétés de dilatation thermique qui sont différentes.

5. Enveloppe de turbine suivant la revendication 4,
**caractérisée en ce que** la sous-couche (24') extérieure est enroulée.

6. Enveloppe de turbine suivant l'une des revendications 1 à 5,
**caractérisée en ce qu'**il est prévu une couche (26) isolante entourant au moins en partie la couche (24) extérieure.

7. Enveloppe de turbine suivant l'une des revendications 1 à 6,
**caractérisée en ce qu'**il est prévu des moyens (28,K) de refroidissement de la couche (24) extérieure et/ou de la couche (22) intermédiaire.

8. Procédé de production d'une enveloppe de turbine ayant une paroi (16) d'enveloppe à plusieurs couches comprenant une couche (20) intérieure rendant étanche l'intérieur (108) de l'enveloppe et une couche (22) intermédiaire résistante à la pression pour le calorifugeage, ainsi qu'une couche (24) extérieure supportant les forces à la limite,
**caractérisé en ce qu'**il est introduit dans un espace (122) intermédiaire d'une partie (106') profilée en forme de U une charge servant de couche (22) intermédiaire, un produit (S) en vrac non métallique, de préférence du sable, étant utilisé comme charge.

9. Procédé suivant la revendication 8,
**caractérisé en ce que** la partie (106') profilée en forme de U est en plusieurs pièces, la charge (E) servant de couche (22) intermédiaire étant introduite pendant ou après l'assemblage de la couche (22) extérieure et de la couche (20) intérieure.

10. Procédé suivant la revendication 8 ou 9,
**caractérisé en ce que** la couche (24) extérieure et/ou la couche (20) intérieure sont coulées en un métal résistant à la chaleur, de préférence en acier ayant de 9 % à 11 % de chrome.
